# EUROPÄISCHE PATENTSCHRIFT

(11) **EP 2 634 936 B1**
(45) Veröffentlichungstag und Bekanntmachung des Hinweises auf die Patenterteilung: **14.03.2018**
(21) Anmeldenummer: 13000877.4
(22) Anmeldetag: 21.02.2013
(51) Int. Cl.: H04H 40/90

(54) **Speisesystem insbesondere zum Empfang von über Satellit ausgestrahlten Fernseh- und/oder Rundfunkprogrammen**
Feed system, in particular for receiving television or radio programming transmitted by satellite
Système d'alimentation, en particulier destiné à la réception de programmes radio et/ou télévisés émis par satellite

(30) Priorität: 29.02.2012 DE 102012003966
(43) Veröffentlichungstag der Anmeldung: 04.09.2013
(73) Patentinhaber: KATHREIN-Werke KG, 83022 Rosenheim (DE)
(72) Erfinder: Praßmayer, Peter, 83109 Großkarolinenfeld (DE)
(74) Vertreter: Flach, Dieter Rolf Paul

(56) Entgegenhaltungen:
- EP-A2- 1 944 864
- WO-A1-2004/054143
- WO-A1-2011/033342
- DE-A1- 4 335 616
- DE-A1- 10 124 691
- US-A1- 2002 154 055
- US-A1- 2006 294 550
- US-A1- 2007 049 192
- US-A1- 2008 060 024
- US-A1- 2008 109 854

## Beschreibung

Die vorliegende Erfindung betrifft ein Speisesystem insbesondere zum Empfang von über Satellit ausgestrahlten Fernseh- und/oder Rundfunkprogrammen nach dem Oberbegriff des Anspruchs 1.

Speisesysteme werden üblicherweise zum Empfang von über geostationären Satelliten ausgestrahlten Fernseh- und Hörfunkprogrammen benutzt. Dabei können bei derartigen Speisesystemen analog oder digital ausgestrahlte Programme empfangen werden.

Ein entsprechendes Speisesystem ist üblicherweise im Brennpunkt oder im Bereich des Brennpunktes einer Parabolantenne angeordnet und umfasst einen Hohlleiter, in den zumindest ein Koppelstift zum Empfang von in einer Polarisationsebene ausgestrahlten elektromagnetischen Wellen ragt. Über diesen Koppelstift kann die elektromagnetische Welle ausgekoppelt werden und einem nachgeschalteten Konverter (LNB) zugeführt werden, in dem eine entsprechende Aufbereitung zur Frequenzumsetzung der Satelliten-Empfangssignale erfolgt. Das verstärkte, gefilterte und in der Frequenz umgesetzte Signal wird bei aus dem Stand der Technik bekannten Speisesystemen über einen Koaxialausgang ausgegeben, der in dem Konvertergehäuse vorgesehen ist. Über ein Koaxialkabel wird das Satellitensignal zu einem oder zu mehreren Endgeräten (beispielsweise ein Fernsehgerät mit Antennenanschluss) verteilt.

Damit nicht lediglich nur ein Signal für Endgeräte durch das Speisesystem zur Verfügung gestellt wird, sind aus dem Stand der Technik Speisesysteme bekannt, die einen Orthomode-Transducer umfassen, der auch als Orthomodenkoppler oder als Polarisationsweiche bezeichnet wird. Ein Orthomoden-Transducer weist empfangsseitig ein Horn, beispielsweise ein Rillenhorn auf, das in einen Hohlleiter übergeht. In den Hohlleiter ragen zwei zueinander versetzt angeordnete Koppelstifte, wobei ein erster Koppelstift zum Empfang von in einer ersten Polarisationsebene ausgestrahlten elektromagnetischen Wellen vorgesehen ist, und wobei ein zweiter Koppelstift zum Empfang von in einer zur ersten Polarisationsebene senkrecht stehenden zweiten Polarisationsebene ausgestrahlten elektromagnetischen Wellen vorgesehen ist. Die jeweiligen Satelliten-Empfangssignale werden durch einen nachgeschalteten Konverter separat aufbereitet und mittels zwei separater Koaxialausgänge ausgegeben, so dass zwei separate Fernseh- und/oder Rundfunkprogramme über zwei Koaxialkabel an Endgeräte verteilt werden können.

Einige Rundfunksatelliten strahlen Fernseh- und/oder Rundfunksignale breitbandig in einem Frequenzbereich von 10,7 GHZ bis 12,75 GHz aus, so dass das Satellitensignal folglich eine Bandbreite von 2,05 GHz aufweist. Moderne Speisesysteme können diese breitbandigen Satellitensignale verarbeiten, jedoch müssen in dem Konverter die Signale mittels entsprechender Splitter und Bandpässe in ein sogenanntes Lowband (niederfrequentes Band) im Frequenzbereich von 10,7 GHz bis 11,7 GHz und ein Highband (hochfrequentes Band) im Frequenzbereich von 11,7 GHz bis 12,75 GHz aufgespalten werden, damit die aufbereiteten Signale über Koaxialausgänge und Koaxialkabel an Endgeräte verteilt werden können. Denn die über ein Koaxialkabel übertragbare maximale Frequenz eines Signals kann lediglich deutlich weniger als 3 GHz betragen.

Bei einem Speisesystem mit Orthomoden-Transducer und Aufspaltung in Lowband und Highband können vier separate Fernseh- und/oder Rundfunkprogramme über vier Datensignalausgangsschnittstellen in Form von vier Koaxialausgängen verteilt werden (horizontal polarisiertes Lowband, vertikal polarisiertes Lowband, horizontal polarisiertes Highband, vertikal polarisiertes Highband). Ein entsprechendes Speisesystem weist dafür zwei Hochfrequenzverstärker, zwei Splitter, vier Eingangsbandpässe, vier Mischer, zwei Lokaloszillatoren, vier Ausgangsbandpässe und vier Zwischenfrequenzverstärker auf. Diese elektrischen Bauteile nehmen jeweils elektrische Energie auf und weisen folglich jeweils eine Wärmeentwicklung auf.

Die DE 43 35 616 A1 offenbart ein allgemein bekanntes Speisesystem. In dem Speisesystem wird in zumindest einem Konverterzweig das empfangene Frequenzband frequenzselektiv in zwei Frequenzzweige aufgespalten, wobei ein Lokaloszillator in dem einen Frequenzband eine Lokaloszillatorfrequenz aufweist, die unterhalb des in diesem Frequenzzweiges in die Zwischenfrequenz-Ebene konvertierten Frequenzbandes liegt, und wobei die Gesamtoszillator-Frequenz in dem zweiten Frequenzzweig oberhalb der untersten Frequenz des in diesem Frequenzzweig in die Zwischenfrequenz-Ebene konvertierten Frequenzbandes liegt.

Die US 2002/0154055 A1 beschreibt ein Satelliten-Empfangssystem, das einen oder mehrere Low-Noise-Blockkonverter (LNB) aufweist, deren Ausgänge mit einem lokalen Netzwerk (LAN) verbunden sind, wobei eine zwischen LNB und LAN angeordnete Schnittstelle mit einem Empfänger die RF-Ausgangssignale der LNBs in digitale Basisbandinformationen umwandelt. Diese Basisbandinformationen werden in der Schnittstelle gefiltert, komprimiert und verschlüsselt, bevor sie als Multiplex-Signal in das LAN und weiter an die angeschlossenen Endgeräte gesendet werden.

Die Außenabmessungen eines Speisesystems samt Konvertergehäuse sollten so gering wie möglich sein, damit das Gewicht des Speisesystems als auch die Windlast durch das Speisesystem so gering wie möglich gehalten werden. Weiterhin ist aus Design-Gründen ein kompaktes Konvertergehäuse wünschenswert. Aufgrund der notwendigen Kompaktheit des Speisesystems und des Konvertergehäuses kann die durch die elektrischen Bauteile erzeugte Wärme nur noch schwer abgeleitet werden. Zusätzliche elektrische Bauteile innerhalb des Konvertergehäuses sind somit nur noch schwer zu realisieren.

Moderne Endgeräte, so wie beispielsweise moderne Flachbildschirme sind internetfähig, können also Informationen und Inhalte direkt aus dem Internet empfangen und verarbeiten. Entsprechende Flachbildschirme weisen dafür eine LAN-Schnittstelle beispielsweise in Form eines Ethernet-Anschlusses oder eine Antenne zum Empfang von WLAN-Signalen auf. Zusätzlich weisen entsprechenden Flachbildschirme einen koaxialen Antennenanschluss zum Empfangen von Fernsehsignalen auf.

Endgeräte wie Smartphones, Laptops oder Tablets (tragbare Computer mit berührungsempfindlichen Bildschirm) weisen üblicherweise keinen Antennenanschluss auf, so dass zum Darstellen von Fernsehprogrammen ein separater sogenannter IP-Adapter verwendet werden muss, der Fernsehsignale konvertiert und IP-verkapselt (IP = Internetprotokoll), so dass die so IP-verkapselten Daten auf den Endgeräten dargestellt werden können.

In vielen Haushalten liegt bereits ein Ethernet mit einem zentralen Router vor, da z.B. mehr als ein Rechner an DSL (engl.: Digital Subscriber Line) angeschlossen werden soll, oder weil z.B. ein zentraler Drucker für eine Vielzahl von Rechnern vorhanden ist. Sowohl das Koaxialnetz zum Verteilen der Fernseh- und/oder Rundfunkprogramme als auch das Ethernet sind üblicherweise als sogenannte Sternnetze realisiert, so dass diese quasi übereinander liegen und parallel zueinander existieren. Ein internetfähiger Flachbildschirm ist somit über den Antennenanschluss mit dem Koaxialnetz zum Darstellen von Fersehprogrammen und über den Ethernetanschluss mit dem Ethernet zum Wiedergegeben von Internetinhalten verbunden.

Ein gattungsbildendes Distributionssystem für Satellitenrundfunk ist beispielsweise aus der WO 2004/054 143 A1 bekannt geworden. Gezeigt wird ein System mit einem Reflektor und einer im Brennpunkt bzw. im Bereich des Brennpunktes angeordneten Empfangseinrichtung. Die Empfangseinheit ist mittels eines Bussystems mit unterschiedlichen Teilnehmern verbunden. Die Empfangseinheit umfasst ferner einen Modemwandler, einen Vorverstärker, einen Empfänger und ein Businterface, worüber die Empfangseinheit mit dem Bussystem gekoppelt. Gemäß dieser Vorveröffentlichung wird vorgeschlagen, die Empfänger nicht auf Seiten der Teilnehmer vorzusehen, sondern die Teilnehmer den Satellitenempfangsantennen zuzuordnen. Unter den Empfängern werden jene Einheiten verstanden, die die Signale demodulieren und gegebenenfalls decodieren. Das bekannte System umfasst wenigstens einen LNB, eventuell notwendige Frequenzumsetzer sowie wenigstens einen Empfangsempfänger zusammen mit einem Businterface, so dass ausschließlich demodulierte und/oder - falls gewünscht oder notwendig - decodierte Signale mittels des Bussystems an die Teilnehmer verteilt werden können. Dabei können die Signale zur Übertragung über das Bussystem entsprechend dem Bussystem-Standard gegebenenfalls neu codiert werden.

Als Bussystem kann eine Struktur verwendet werden, die auch zur Datenübertragung in PC-Netzwerken eingesetzt wird. Von daher ist es möglich, nur noch eine einzige Netzwerkinfrastruktur vorzusehen, welche alle möglichen Kommunikationsaufgaben in einem Gehäuse bewältigt.

Die erläuternden Komponenten sind dabei alle in einem einzigen Gehäuse untergebracht, das beispielsweise auch für die LNBs verwendet wird. Von daher wird gemäß dieser Vorveröffentlichung die gesamte Einheit in dem LNB-Gehäuse mit den erwähnten zusätzlichen Komponenten an der Antenne montiert.

Aus der US 2006/0294550 A1 ist zudem ein digitales Fernsehübertragungssignal-Empfangssystem und eine in diesem System verwendete Außenanordnung als bekannt zu entnehmen. Diese Außenanordnung umfasst beispielsweise ein Gehäuse und einen Tuner, worüber ein RF-Signal empfangen werden kann. Der Tuner ist mit einem Demodulator gekoppelt, der wiederum MPEG-Signale zu einer drahtlosen Schnittstelle (LAN 1394) übertragen kann, die wiederum über eine Antenne zu einer Innenanordnung übertragen werden.

Die Außenanordnung soll dabei in der Nähe der Antenne, beispielsweise an einer Außenwand angeordnet sein. Aus der WO2004054143 A1 ist Ein Distributionssystem für Satellitenrundfunk bekannt, das eine Satelliten-Empfangsantenne zum Empfang der Satelliten-Signale, Empfänger zur Demodulation der von der Antenne empfangenen Signale und ein Leitungssystem zur Verteilung der Signale an mehrere Teilnehmer umfasst, wobei die Empfänger der Satelliten-Empfangsantenne räumlich nahe zugeordnet sind und ausschliesslich demodulierte bzw. decodierte Signale mittels des Leitungssystems an die Teilnehmer weiterverteilen. Der Empfänger umfasst einen Hohlleiter und ein Gehäuse, wobei in dem Gehäuse sind: eine Auskoppeleinrichtung, ein Hochfrequenzverstärker, ein Zwischenfrequenzverstärker und ein Tuner angeordnet. Demgegenüber liegt der Erfindung die Aufgabe zugrunde, ein verbessertes Speisesystem bereitzustellen, das einen verminderten Energieverbrauch und eine verminderte Wärmeentwicklung und eine verminderte Anzahl von Datensignalausgangsschnittstellen aufweist.

Diese Aufgabe wird durch ein Speisesystem mit den Merkmalen gemäß Anspruch 1 der vorliegenden Erfindung gelöst. Vorteilhafte Ausführungen sind in den Unteransprüchen beschrieben.

Im genaueren weisen ein Eingangsbandpass und ein Ausgangsbandpass des erfindungsgemäßen Speisesystems Durchlassbandbreiten auf, die gleich groß oder größer sind als die Satellitensignalbandbreite, die zumindest 2,05 GHz aufweist. Das erfindungsgemäße Speisesystem umfasst ferner einen im Gehäuse des Speisesystems angeordneten und über eine Signalleitung mit einem Zwischenfrequenzverstärker verbundenen Breitbandtuner, der das vom Zwischenfrequenzverstärker ausgegebene Zwischenfrequenzsignal eines Transponders in ein Basisbandsignal konvertiert und I- und Q-Signale erzeugt, die jeweils die halbe Bandbreite wie die Durchlassbandbreite des Eingangs- und Ausgangsbandpasses aufweisen. Das erfindungsgemäße Speisesystem umfasst ferner einen im Gehäuse des Speisesystems angeordneten und über die Signalleitung mit dem Breitbandtuner verbundenen Demodulator, der dazu ausgebildet ist, das Basisbandsignal zu demodulieren und ein Datensignal zu erzeugen. Ferner umfasst das erfindungsgemäße Speisesystem eine Ethernet-Schnittstelle, die in dem Gehäuse angeordnet und über die Signalleitung mit dem Demodulator verbunden ist. Über die Ethernet-Schnittstelle können die Datensignale ausgegeben werden und über die Ethernet-Schnittstelle erfolgt die Versorgung des Speisesystems mit elektrischer Energie.

Aufgrund der erhöhten Durchlassbandbreite des Eingangsbandpasses und des Ausgangsbandpasses muss ein breitbandiges Satellitensignal, das beispielsweise eine Bandbreite von 2,05 GHz aufweist, durch den Konverter nicht mittels eines Splitters in ein Lowband und ein Highband aufgespalten werden. Somit liegt bei der Signalverarbeitung durch den Konverter stets ein Breitbandsignal vor. Aufgrund der Konvertierung des breitbandigen Zwischenfrequenzsignals in ein Basisbandsignal durch den Breitbandtuner und anschließender Demodulierung des Basisbandsignals in ein Datensignal durch den Demodulator kann das so erzeugte Datensignal über die einzige Ethernet-Schnittstelle ausgegeben werden. Das erfindungsgemäße Speisesystem ist folglich nicht mehr auf die bandbreitenbegrenzte Signalausgabe über eine oder über mehrere Koaxialschnittstellen angewiesen.

Es erweist sich im Rahmen der Erfindung als positiv, dass der Tuner zudem als Breitband-Tuner zur Verarbeitung der Signale in der Durchlassbandbreite ausgestaltet ist.

Als vorteilhaft erweist sich auch die im Rahmen der Erfindung vorgesehene Frequenzumsetzungseinrichtung unter Verwendung eines Lokaloszillators, der ein Lokaloszillator-Signal mit einer Lokaloszillator-Frequenz erzeugt, um hierüber einen Mischer anzusteuern, der zwischen dem Eingangsbandpass und dem Ausgangsbandpass angeordnet und mit diesen über die Signalleitung verbunden ist.

Schließlich ist der Einsatz des entsprechenden Gerätes überall problemlos auch dadurch möglich, dass das erfindungsgemäße Speisesystem über die Ethernet-Schnittstelle mit elektrischer Energie versorgt wird.

Mittels des erfindungsgemäßen Speisesystems können im Vergleich zu einem aus dem Stand der Technik bekannten Speisesystem ein Eingangsbandpass, ein Mischer, ein Lokaloszillator, ein Ausgangsbandpass und ein Zwischenfrequenzverstärker eingespart werden. Folglich weist das erfindungsgemäße Speisesystem einen verminderten Energieverbrauch und eine verminderte Wärmeerzeugung auf. Weiterhin kann der frei werdende Bauraum im Konvertergehäuse für den Breitbandtuner und den Demodulator verwendet werden. Aufgrund des verminderten Energieverbrauchs des erfindungsgemäßen Speisesystems kann dieses über die Ethernet-Schnittstelle mit elektrischer Energie versorgt werden.

Da die Datensignale über die Ethernet-Schnittstelle ausgegeben werden, ist zum Übertragen von über Satellit ausgestrahlten Fernseh- und/oder Rundfunkprogrammen kein Koaxialnetz mehr notwendig. Die Fernseh- und/oder Rundfunkprogramme werden über das Ethernet zu den Endgeräten übertragen. Dabei kann zur Übertragung der Fernseh- und/oder Rundfunkprogramme beispielsweise ein Twisted-Pair-Kabel, Funk für WLAN oder eine Stromversorgungsleitung (Stromkabel) verwendet werden. Ein moderner Flachbildschirm kann somit über Satellit empfangene Fernsehprogramme darstellen als auch über das Internet empfangene Informationen empfangen und darstellen, ohne dass der Flachbildschirm an einem Koaxialnetz angeschlossen sein muss. Daher kann bei Verwendung des erfindungsgemäßen Speisesystems ein redundantes Koaxialnetz komplett eingespart werden. Weiterhin werden sämtliche Nachteile der koaxialen Signalverarbeitung, so wie Dämpfungen, Schräglagen, nichtlineare Verzerrungen und Übersprechen zwischen Polarisations- und Bandebenen) vermieden.

Darüber hinaus können Endgeräte wie Smartphones, Laptops oder Tablets, die keinen Koaxialeingang zum Empfangen von Fernsehprogrammen aufweisen, durch Verwenden des erfindungsgemäßen Speisesystems über das Ethernet direkt auf Fernsehsignale zugreifen.

Vorzugsweise ist in dem Gehäuse ferner eine in den Hohlleiter ragende zweite Auskoppeleinrichtung angeordnet, mittels der in einer zweiten Polarisationsebene ausgestrahlte elektromagnetische Wellen des Satellitensignals empfangbar sind. Die zweite Polarisationsebene steht dabei senkrecht zu der ersten Polarisationsebene, in der elektromagnetische Wellen des Satellitensignals ausgestrahlt werden, die mittels der ersten Auskoppeleinrichtung empfangbar sind. Ferner ist in dem Gehäuse ein zweiter Hochfrequenzverstärker zum Verstärken des Satellitensignals angeordnet, der über eine zweite Signalleitung mit der zweiten Auskoppeleinrichtung verbunden ist. In dem Gehäuse sind weiterhin ein zweiter Eingangsbandpass und ein zweiter Ausgangsbandpass angeordnet, die über die zweite Signalleitung mit dem zweiten Hochfrequenzverstärker seriell verbunden sind, wobei der zweite Eingangsbandpass und der zweite Ausgangsbandpass jeweils die Durchlassbandbreite aufweisen, die mindestens 70% der Satellitensignalbandbreite beträgt. Ferner ist in dem Gehäuse ein zweiter Mischer zwischen dem zweiten Eingangsbandpass und dem zweiten Ausgangsbandpass angeordnet und mit diesen über die zweite Signalleitung verbunden, wobei der zweite Mischer ferner mit und dem Lokaloszillator verbunden ist. Der zweite Mischer mischt das Satellitensignal mit dem Lokaloszillatorsignal und erzeugt so ein zweites Zwischenfrequenzsignal. Ein in dem Gehäuse angeordneter zweiter Zwischenfrequenzverstärker ist über die zweite Signalleitung mit dem zweiten Ausgangsbandpass verbunden und dazu ausgebildet, das zweite Zwischenfrequenzsignal zu verstärken. Der Breitbandtuner ist zusätzlich über die zweite Signalleitung mit dem zweiten Zwischenfrequenzverstärker verbunden und dazu ausgebildet, das zweite Zwischenfrequenzsignal in ein zweites Basisbandsignal zu konvertieren. Weiterhin ist der Demodulator zusätzlich über die zweite Signalleitung mit dem Breitbandtuner verbunden und dazu ausgebildet, das zweite Basisbandsignal zu demodulieren und ein zweites Datensignal zu erzeugen. Ferner ist die Ethernet-Schnittstelle über die zweite Signalleitung mit dem Demodulator zum Austausch der zweiten Datensignale verbunden.

Ein entsprechendes Speisesystem kann Satellitensignale verarbeiten, die eine Satellitensignalbandbreite von 2,05 GHz aufweist und die vertikal und horizontal polarisierte Signalkomponenten aufweisen. Zur Verarbeitung entsprechenden Satellitensignale weisen aus dem Stand der Technik bekannte Speisesysteme, sogenannte vierfach oder quatro LNB's, vier Koaxialausgänge auf. Mittels eines entsprechenden erfindungsgemäßen Speisesystems können im Vergleich zu einem aus dem Stand der Technik bekannten Speisesystem zwei Eingangsbandpässe, zwei Splitter, zwei Mischer, ein Lokaloszillator, zwei Ausgangsbandpässe und zwei Zwischenfrequenzverstärker eingespart werden. Folglich weist das erfindungsgemäße Speisesystem einen verminderten Energieverbrauch und eine verminderte Wärmeerzeugung auf.

Aufgrund der Einsparung der oben angegebenen elektrischen Bauteile kann beispielsweise eine komplette Seite des Konverters für andere zusätzliche Bauteile, so wie z.B. für den Breitbandtuner und den Demodulator verwendet werden. Aufgrund des verminderten Energieverbrauchs des erfindungsgemäßen Speisesystems kann dieses über die Ethernet-Schnittstelle mit elektrischer Energie versorgt werden.

Vorzugsweise sind die Durchlassbandbreiten des zweiten Eingangsbandpasses und des zweiten Ausgangsbandpasses gleich groß oder größer als die Satellitensignalsbandbreite. Bei einer Satellitensignalbandbreite von 2,05 GHz beträgt dann die Durchlassbandbreite des zweiten Eingangsbandpasses und des zweiten Ausgangsbandpasses mindestens 2,05 GHz. Dadurch können mehr Informationen durch das Speisesystem verarbeitet und verteilt werden.

Vorzugsweise weist das Speisesystem einen Backend-Prozessor auf, der in dem Gehäuse zwischen dem Demodulator und der Ethernet-Schnittstelle angeordnet und mit diesen verbunden ist, wobei der Backend-Prozessor dazu ausgebildet ist, das Datensignal und/oder das zweite Datensignal in Datentransportströme zu demultiplexen.

Die vom Breitbandmodulator ausgegebenen Datensignale sind in der Regel sogenannte Multi-Programm-Transport-Ströme (MPTS), die mehrere Fernsehprogramme beinhalten. Die Datenrate eines entsprechenden MPTS beträgt etwa 50 Mbit/s. Durch demultiplexen des MPTS mittels des Backend-Prozessors werden sogenannte Single-Programm-Transport-Ströme (SPTS) erzeugt, deren Datenrate lediglich im Bereich von 6 bis 16 Mbit/s liegt. Folglich kann durch Verwenden eines Backend-Prozessors die vom Speisesystem ausgegebene Datenrate reduziert werden, so dass Netzwerkressourcen optimal genutzt werden können. Weitere Vorteile, Einzelheiten und Merkmale der Erfindung ergeben sich nachfolgend aus den erläuterten Ausführungsbeispielen. Dabei zeigen im Einzelnen:
Figur 1: Ein Blockschaltdiagramm eines aus dem Stand der Technik bekannten Speisesystems zum Empfangen und Verarbeiten von breitbandigen Satellitensignalen mit vier Signalausgängen;
Figur 2: Ein Blockschaltdiagramm eines erfindungsgemäßen Speisesystems gemäß einer ersten Ausführungsform; und
Figur 3: Ein Blockschaltdiagramm eines erfindungsgemäßen Speisesystems gemäß einer zweiten Ausführungsform.

In der nun folgenden Beschreibung bezeichnen gleiche Bezugszeichen gleiche Bauteile bzw. gleiche Merkmale, so dass eine in Bezug auf eine Figur durchgeführte Beschreibung bezüglich eines Bauteils auch für die anderen Figuren gilt, so dass eine wiederholende Beschreibung vermieden wird.

Figur 1 zeigt ein Blockschaltdiagramm eines aus dem Stand der Technik bekannten Speisesystems zum Empfangen und Verarbeiten von breitbandigen Satellitensignalen, die aus in zwei Polarisationsebenen ausgestrahlten elektromagnetischen Wellen bestehen. Das Speisesystem umfasst ein Feedhorn 1, das als Rillenhorn ausgestaltet sein kann, und das in einen Hohlleiter 1 übergeht. In dem Feedhorn 1 ist ein Orthomoden-Transducer 2 angeordnet, der senkrecht zueinander polarisierte elektromagnetische Wellen des Satellitensignals voneinander trennen kann. In den Orthomoden-Transducer 2 ragen eine erste Auskoppeleinrichtung 10 und eine zweite Auskoppeleinrichtung 20, die jeweils als Auskoppelstifte realisiert sind.

Aufgrund der Bereitstellung des Orthomoden-Transducers 2, der eine Polarisationsebene einer elektromagnetischen Wel-le drehen kann, können die erste Auskoppeleinrichtung 10 und die zweite Auskoppeleinrichtung 20 parallel zueinander ausgerichtet sein. Alternativ können auch zwei Auskoppelstifte bereitgestellt sein, die in einen Hohlleiter 1 ragen, wobei der erste Auskoppelstift 10 dann zu dem zweiten Auskoppelstift 20 um 90° gedreht sein müsste.

Der Orthomoden-Transducer 2 weist zwei Signalausgänge auf, nämlich einen ersten Signalausgang in Form einer Signalleitung 11 für das Satellitensignal, das über horizontalpolarisierte elektromagnetische Wellen empfangen wird, und einen zweiten Signalausgang in Form einer zweiten Signalleitung 21, über das Signale transportiert werden, die aus vertikal polarisierten elektromagnetischen Wellen des Satellitensignals gewonnen werden.

Im Folgenden wird die Signalverarbeitung der Signale beschrieben, die aus den elektromagnetischen Wellen mit horizontaler Polarisation des Satellitensignals gewonnen werden. Die Verarbeitung der Signale, die aus den vertikal polarisierten elektromagnetischen Wellen des Satellitensignals gewonnen werden, ist entsprechend identisch.

Der erste Auskoppelstift 10 ragt in den Orthomoden-Transducer 2 und ist dazu ausgebildet, elektromagnetische Wellen mit horizontaler Polarisation zu empfangen. Ein dreistufiger Hochfrequenzverstärker 12 ist über die Signalleitung 11 mit dem ersten Auskoppelstift 10 verbunden. Der Hochfrequenzverstärker 12 ist dazu ausgebildet, das Satellitensignal zu verstärken. Der Ausgang des Hochfrequenzverstärkers 12 ist mit dem Eingang eines Splitters SH verbunden, der das breitbandig ausgestrahlte Satellitensignal, das beispielsweise eine Bandbreite von 10,7 GHz bis 12,75 GHz aufweist, in ein so genanntes Lowband und ein so genanntes Highband aufspaltet. Bei dem Lowband handelt es sich um ein niederfrequentes Signalband von 10,7 bis 11,7 GHz, und bei dem Highband handelt es sich um ein hochfrequentes Signalband von 11,7 bis 12,75 GHz. Der Splitter SH weist zwei Ausgänge auf, nämlich einen Ausgang für das Lowband und einen Ausgang für das Highband. Der Ausgang für das Lowband ist mit einem ersten Lowband-Eingangsbandpass 13L verbunden. Der erste Lowband-Eingangsbandpass 13L weist einen Durchlassbereich im Frequenzbereich von 10,7 bis 11,7 GHz auf. Andere Frequenzen werden nicht durchgelassen.

Der erste Lowband-Eingangsbandpass 13L ist über die erste Signalleitung 11 mit einem ersten Mischer 14 verbunden, der wiederum mit einem Lowband-Lokaloszillator 30L verbunden ist. Der Lowband-Lokaloszillator 30L erzeugt ein Lowband-Lokaloszillatorsignal mit einer Lowband-Lokaloszillatorfrequenz von 9,75 GHz. Dieses Lowband-Lokaloszillatorsignal wird mit dem über den ersten Lowband-Eingangsbandpass 13L frequenzgefilterten Satellitensignal durch den Mischer 14 gemischt. Der Mischer 14 erzeugt unter anderem das Differenzsignal resultierend aus der Differenz des Satellitensignals und des Lowband-Lokaloszillatorsignals. Dieses so erzeugte erste Zwischenfrequenzsignal weist Signale mit Frequenzen von 950 MHz bis 1950 MHz auf, weist folglich eine Bandbreite von 1 GHz auf. Der erste Mischer 14 ist mit einem ersten Lowband-Ausgangsbandpass 15L verbunden, der einen Durchlassbereich von 950 MHz bis 1950 MHz aufweist. Andere Frequenzen werden von dem ersten Lowband-Ausgangsbandpass nicht durchgelassen.

Der erste Lowband-Ausgangsbandpass 15L ist über die erste Signalleitung 11 mit einem ersten Lowband-Zwischenfrequenzverstärker 16L verbunden, der das Zwischenfrequenzsignal verstärkt. Der erste Lowband-Zwischenfrequenzverstärker 16L ist wiederum mit einem ersten Koaxialausgang 71 verbunden, über den die verstärkten Zwischenfrequenzsignale ausgegeben werden können.

Ein erster Highband-Eingangsbandpass 13H ist mit dem zweiten Ausgang des Splitters SV über eine Signalleitung verbunden. Der Duchlassbereich des ersten Highband-Bandpasses 13H liegt zwischen 11,7 GHz und 12,75 GHz. Andere Frequenzbereiche werden von dem ersten Highband-Eingangsbandpass 13H nicht durchgelassen.

Der erste Highband-Eingangsbandpass 13H ist über eine Signalleitung mit einem weiteren Mischer 14 verbunden. Der weitere Mischer 14 ist mit einem Highband-Lokaloszillator 30H verbunden, der ein Highband-Lokaloszillatorsignal mit einer Highband-Lokaloszillatorfrequenz von 10,6 GHz erzeugt. Der weitere Mischer 14 mischt das Highband-Lokaloszillatorfrequenzsignal mit dem Satellitensignal, das durch den ersten Highband-Eingangsbandpass 13H gefiltert wurde. Der weitere Mischer 14 erzeugt unter anderem auch ein Differenzsignal zwischen dem hochfrequenten Satellitensignal und dem Highband-Lokaloszillatorsignal. Dieses Differenzsignal stellt ein weiteres Zwischenfrequenzsignal dar, das Frequenzen von 1100 MHz bis 2150 MHz aufweist, folglich eine Bandbreite von 1,05 GHz aufweist. Dieses Zwischenfrequenzsignal wird von einem ersten Highband-Ausgangsbandpass 15H nochmals gefiltert, damit eventuelle Spiegelfrequenzen und andere Frequenzbereiche herausgefiltert werden. Der Durchlassbereich des ersten Highband-Ausgangsbandpasses 15H liegt zwischen 1100 MHz und 2150 MHz. Andere Frequenzbereiche werden nicht durchgelassen. Mit dem ersten Highband-Ausgangsbandpass 15H ist ein erster Highband-Zwischenfrequenzverstärker 16H verbunden, der wiederum mit einem dritten Koaxialausgang 73 verbunden ist. Über den dritten Koaxialausgang 73 können die so frequenzaufbereiteten und verstärkten Signale ausgegeben werden.

Die Signalverarbeitung der Signale, die aus den elektromagnetischen Wellen mit vertikaler Schwingungskomponente gewonnen werden, ist identisch zu der oben beschriebenen Signalverarbeitung der Signale, die aus den elektromagnetischen Wellen mit horizontaler Schwingungskomponente gewonnen werden, so dass eine Beschreibung der Frequenzverarbeitung hier nicht erfolgt.

Dieses aus dem Stand der Technik bekannte Speisesystem kann somit Satellitensignale verarbeiten, die breitbandig in einem Frequenzbereich von 10,7 GHz bis 12,75 GHz ausgestrahlt werden, und die eine horizontale und eine vertikale Polarisationskomponente aufweisen. Für die Ausgabe der aufbereiteten Fernseh- und/oder Rundfunkprogramme sind zwei Hochfrequenzverstärker 12, zwei Splitter SH, SV, vier Eingangsbandpässe 13L, 23L, 13H, 23H, vier Mischer 14, 24, zwei Lokaloszillatoren 30L, 30H, vier Ausgangsbandpässe 15L, 25L, 15H, 25H und vier Zwischenfrequenzverstärker 16L, 26L, 16H, 26H notwendig. Die frequenzaufbereiteten Fernseh- und/oder Rundfunkprogramme werden über vier Koaxialausgänge 71 - 74 ausgegeben.

Figur 2 zeigt ein Bockschaltdiagramm eines erfindungsgemäßen Speisesystems gemäß einer ersten Ausführungsform der vorliegenden Erfindung. Das erfindungsgemäße Speisesystem umfasst einen Hohlleiter 1, der eingangsseitig beispielsweise mit einem Rillenhorn ausgestattet sein kann. In den Hohlleiter 1 ragt eine als Auskoppelstift 10 ausgebildete erste Auskoppeleinrichtung 10, mittels der ein aus elektromagnatischen Wellen bestehendes und vom Satelliten ausgestrahltes Satellitensignal empfangen werden kann.

Der erste Auskoppelstift 10 ist über die erste Signalleitung 11 mit einem ersten Hochfrequenzverstärker 12 verbunden. Das von dem Speisesystem empfangene Satellitensignal weist beispielsweise Frequenzen im Bereich von 10,7 GHz bis 12,75 GHz auf. Dieses Satellitensignal wird breitbandig von dem ersten Hochfrequenzverstärker 12 verstärkt. Der erste Hochfrequenzverstärker 12 ist über die Signalleitung 11 mit einem ersten Eingangsbandpass 13 verbunden.

Vorzugsweise ist die Durchlassbandbreite des ersten Eingangsbandpasses gleich groß oder größer als die Satellitensignalbandbreite, so dass das gesamte vom Satelliten aus gestrahlte Satellitensignal durch den ersten Eingangsbandpass 13 durchgelassen wird.

Der erste Eingangsbandpass ist über die erste Signalleitung 11 mit einem ersten Mischer 14 verbunden, der wiederum über eine elektrische Leitung zusätzlich mit einem Lokaloszillator 30 verbunden ist. Der Lokaloszillator 30 erzeugt ein Lokaloszillatorsignal mit einer Lokaloszillatorfrequenz. Beispielsweise kann die Lokaloszillatorfrequenz 10,2 GHz oder auch 10,5 GHz betragen. Der Mischer 14 mischt das Lokaloszillatorsignal mit dem Satellitensignal und erzeugt Summen- und Differenzfrequenzen. Die Differenzfrequenz des Satellitensignals und des Lokaloszillatorsignals werden von einem ersten Ausgangsbandpass 15 durchgelassen, der über die Signalleitung 11 mit dem Mischer 14 verbunden ist. Wenn die Lokaloszillatorfrequenz 10,2 GHz beträgt, dann ist das von dem ersten Mischer 14 erzeugte Differenzsignal im Bereich von 500 MHz bis zu 2550 MHz angesiedelt und wird als (erstes) Zwischenfrequenzsignal bezeichnet. In diesem Frequenzbereich ist auch der Durchlassbereich des ersten Ausgangsbandpasses 15 angesiedelt. Andere Frequenzen werden von dem ersten Ausgangsbandpass 15 nicht durchgelassen.

Der erste Ausgangbandpass 15 ist über die erste Signalleitung 11 mit einem ersten Zwischenfrequenzverstärker 16 verbunden, der das Zwischenfrequenzsignal verstärkt. Wenn die Durchlassbandbreiten des Eingangsbandpasses 13 und des Ausgangsbandpasses 100% der Satellitensignalbandbreite entspricht, weist das verstärkte Zwischenfrequenzsignal eine Bandbreite von 2,05 GHz auf und wird breitbandig über die Signalleitung 11 einem Breitbandtuner 40 zugeführt. Der Breitbandtuner 40, der beispielsweise als ein Chip-Tuner 40 ausgestaltet sein kann, konvertiert einen Transponder aus der Zwischenfrequenzlage in ein Basisbandsignal. Folglich mischt der Breitbandtuner 40 das Zwischenfrequenzsignal auf das Basisbandsignal herunter, wobei sich die I- und Q-Basisbandsignale über die jeweils halbe Transponder-Bandbreite erstrecken. Das Basisbandsignal ist moduliert und wird von einem über die Signalleitung 11 mit dem Breitbandtuner 40 verbundenen Demodulator 50 demoduliert. Das von dem Demodulator 50 ausgegebene Datensignal ist in der Regel ein so genannter Multi-Programm-Transport-Strom (MPTS), der mehrere Fernsehprogramme beinhaltet.

Das von dem Demodulator 50 ausgegebene Datensignal wird über die Signalleitung 11 einer Ethernet-Schnittstelle 70 zugeführt, die beispielsweise als Ethernet-Buchse 70 ausgestaltet sein kann. Die so konvertierten Signale werden von dem Speisesystem über die Ethernet-Schnittstelle 70 ausgegeben und können von einem Endgerät über ein Ethernetz empfangen werden. Folglich ist für den Empfang von Fernseh- und/oder Rundfunkprogrammen kein Koaxialnetz mehr notwendig. Ferner weist das erfindungsgemäße Speisesystem lediglich eine einzige Ausgabe-Schnittstelle 70 auf.

Figur 3 zeigt ein Blockschaltdiagramm eines erfindungsgemäßen Speisesystem gemäß einer zweiten Ausführungsform. Das Speisesystem umfasst einen Orthomoden-Transducer 2, dessen Funktionsweise bereits oben mit Bezug auf Figur 1 beschrieben wurde. In den Orthomoden-Transducer 2 ragen zwei Auskoppeleinrichtungen, nämlich ein erster Auskoppelstift 10 und ein zweiter Auskoppelstift 20. Mittels des ersten Auskoppelstifts 10 sind elektromagnetische Wellen des Satellitensignals empfangbar, die horizontal polarisiert sind. Mittels des zweiten Auskoppelstifts 20 sind elektromagnetische Wellen des Satellitensignals empfangbar, die vertikal polarisiert sind. Der erste Auskoppelstift 10 ist über die erste Signalleitung 11 mit dem ersten Hochfrequenzverstärker 12 verbunden. Der zweite Auskoppelstift 20 ist über eine zweite Signalleitung 21 mit einem zweiten Hochfrequenzverstärker 22 verbunden.

Die Funktionsweisen des horizontalen Signalzweigs bestehend aus dem ersten Hochfrequenzverstärker 12, dem ersten Eingangsbandpass 13, dem ersten Mischer 14, dem ersten Ausgangsbandpass 15 und dem ersten Zwischenfrequenzverstärker 16, und des vertikalen Signalzweigs umfassend einen zweiten Hochfrequenzverstärker 22, einem zweiten Eingangsbandpass 23, einem zweiten Mischer 24, einem zweiten Ausgangsbandpass 25 und einem zweiten Zwischenfrequenzverstärker 26 sind identisch. Sowohl die Signale aus dem horizontalen Signalzweig als auch die Signale aus dem vertikalen Signalzweig werden entsprechend durch den ersten Mischer 14 oder den zweiten Mischer 24 mit dem Lokaloszillatorsignal gemischt, das von dem Lokaloszillator 30 erzeugt wird.

Da zwei Zwischenfrequenzsignale vorliegen, die über zwei Signalleitungen 11, 21 transportiert werden, weist der Breitbandtuner 40 zusätzlich einen weiteren Eingang und einen weiteren Ausgang auf. Der Breitbandtuner 40 ist also folglich zusätzlich über die zweite Signalleitung 21 mit dem zweiten Zwischenfrequenzverstärker 26 verbunden und konvertiert das zweite Zwischenfrequenzsignal in ein zweites Basisbandsignal. Der Breitbandtuner 40 kann in diesem Fall als ein Dual-Chip-Tuner 40 realisiert sein.

Die zwei Paar I- und Q-Ausgänge des Breitbandtuners 40 sind mit den zwei Paar I-, Q-Eingängen des Demodulators verbunden. Der Demodulator 50 ist also folglich zusätzlich über ein zweites Paar Signalleitungen 21 mit dem Breitbandtuner 40 verbunden und demoduliert das zweite Basisbandsignal, um ein zweites Datensignal zu erzeugen. Der Demodulator kann in diesem Fall als ein so genannter Dual-Demodulator 50 realisiert sein.

Der Dual-Demodulator 50 gibt üblicherweise ein MPTS aus. Zum Konvertieren des MPTS in einen Single-Programm-Transport-Strom ist der Demodulator 50 mit einem Backend-Prozessor 60 über die erste Signalleitung 11 und die zweite Signalleitung 21 verbunden. Der Backend-Prozessor 60 konvertiert bzw. demultiplext den Multi-Programm-Transport-Strom in einen so genannten Single-Programm-Transport-Strom (SPTS).

Die Datenrate des MPTS beträgt üblicherweise etwa 50 Mbit/s, wohingegen die Datenrate eines SPTS im Bereich von 6 bis 16 Mbit/s je nach übertragenem TV-Programm liegt. Folglich wird durch den Backend-Prozessor 60 die notwendige Datenrate reduziert, so dass Ethernet-Ressourcen bzw. ganz allgemein Netzwerkressourcen optimal genutzt werden. Der Backend-Prozessor 60 ist wiederum über eine Signalleitung mit der Ethernet-Schnittstelle 70 verbunden.

Das in Figur 3 dargestellte Speisesystem kann ebenfalls wie das aus dem Stand der Technik und in Figur 1 dargestellte Speisesystem Satellitensignale verarbeiten, die breitbandig, beispielsweise in einem Frequenzbereich von 10,7 GHz bis 12,75 GHz ausgestrahlt werden, und die darüber hinaus sowohl eine horizontale Signalkomponente als auch eine vertikale Signalkomponente aufweisen. Jedoch sind für die entsprechende Signalverarbeitung durch das erfindungsgemäße und in Figur 3 dargestellte Speisesystem viel weniger elektronische Bauteile notwendig als bei dem aus dem Stand der Technik bekannten Speisesystem. Mittels des erfindungsgemäßen Speisesystems können im Vergleich zu dem aus dem Stand der Technik bekannten Speisesystem zwei Eingangsbandpässe, zwei Splitter, zwei Mischer, ein Lokaloszillator, zwei Ausgangsbandpässe, zwei Zwischenfrequenzverstärker und drei Ausgabe-Schnittstellen eingespart werden. Das erfindungsgemäße Speisesystem weist folglich einen erheblich verminderten Energieverbrauch auf.

Üblicherweise ist ein Konverter auf einer Leiterplatte angeordnet, wobei bei dem in Figur 1 dargestellten Speisesystem beide Seiten des Gehäuses mit den Leiterplatten besetzt ist. Ein entsprechendes Speisesystem kann aufgrund des nur begrenzt zur Verfügung stehenden Bauraumes und aufgrund der erheblichen Wärmeentwicklung durch die Vielzahl von elektronischen Bauteilen nicht mehr erweitert werden.

Das erfindungsgemäße Speisesystem, das in den Figuren 2 und 3 dargestellt ist, weist erheblich weniger elektronische Bauteile auf, so dass eine Seite des Gehäuses nicht belegt ist, so dass auf dieser Seite weitere elektronische Bauteile, so wie beispielsweise der Breitbandtuner 40, der Demodulator 50 und der Backend-Prozessor 60 untergebracht werden können. Aufgrund des erfindungsgemäßen Breitband-Konzepts wird es somit erst möglich, die Funktionalität bereitzustellen, Fernseh- und/oder Rundfunkprogramme in dem Konvertergehäuse selbst entsprechend zu konvertieren, so dass die Signale über eine Ethernet-Schnittstelle 70 ausgegeben werden können. Die Ethernet-Schnittstelle 70 kann einen so genannten Ethernet-PHY-Chip aufweisen, der dazu ausgebildet ist, die Datensignale an das zum Datenaustausch verwendete Medium anzupassen (z. B. Twisted-Pair-Kabel). Es kann aber alternativ auch eine separate physikalische Schnittstelle (PHY) vorgesehen sein, die zwischen der Ethernet-Schnittstelle 70 und dem Demodulator 50 angeordnet ist.

### Bezugszeichenliste:

- 1: Hohlleiter, Feedhorn
- 2: Orthomoden-Transducer
- 10: (erste) Auskoppeleinrichtung / Auskoppelstift
- 11: (erste) Signalleitung
- 12: (erster) Hochfrequenzverstärker
- 13: (erster) Eingangsbandpass
- 13L: erster Lowband-Eingangsbandpass
- 13H: erster Highband-Eingangsbandpass
- 14: (erster) Mischer
- 15: (erster) Ausgangsbandpass
- 15L: erster Lowband-Ausgangsbandpass
- 15H: erster Highband-Ausgangsbandpass
- 16: (erster) Zwischenfrequenzverstärker
- 16L: erster Lowband-Zwischenfrequenzverstärker
- 16H: erster Highband-Zwischenfrequenzverstärker
- 20: zweite Auskoppeleinrichtung / Auskoppelstiftt
- 21: zweite Signalleitung
- 22: zweiter Hochfrequenzverstärker
- 23: zweiter Eingangsbandpass
- 23L: zweiter Lowband-Eingangsbandpass
- 23H: zweiter Highband-Eingangsbandpass
- 24: zweiter Mischer
- 25: zweiter Ausgangsbandpass
- 25L: zweiter Lowband-Ausgangsbandpass
- 25H: zweiter Highband-Ausgangsbandpass
- 26: zweiter Zwischenfrequenzverstärker
- 26L: zweiter Lowband-Zwischenfrequenzverstärker
- 26H: zweiter Highband-Zwischenfrequenzverstärker
- 30: Lokaloszillator
- 30L: Lowband-Lokaloszillator
- 30H: Highband-Lokaloszillator
- 40: Breitbandtuner
- 50: Demodulator
- 60: Backend-Prozessor
- 70: Ethernet-Schnittstelle
- 71: erster Koaxialausgang
- 72: zweiter Koaxialausgang
- 73: dritter Koaxialausgang
- 74: vierter Koaxialausgang
- SH: Splitter
- SV: Splitter

## Patentansprüche

1. Speisesystem zum Empfang von über Satellit ausgestrahlten Fernseh- und/oder Rundfunkprogrammen, die mittels aus elektromagnetischen Wellen bestehenden und vom Satelliten mit einer Satellitensignalbandbreite ausgestrahlten Satellitensignalen übertragen werden, wobei das Speisesystem einen Hohlleiter (1) und ein Gehäuse umfasst, in dem folgende Bauteile angeordnet sind:
- eine in den Hohlleiter (1) ragende Auskoppeleinrichtung (10), mittels der ein vom Satelliten ausgestrahltes Satellitensignal empfangbar ist;
- ein Hochfrequenzverstärker (12) zum Verstärken des Satellitensignals, der über eine Signalleitung (11) mit der Auskoppeleinrichtung (10) verbunden ist;
- ein Eingangsbandpass (13) und ein Ausgangsbandpass (15), die über die Signalleitung (11) mit dem Hochfrequenzverstärker (12) seriell verbunden sind, wobei der Eingangsbandpass (13) und der Ausgangsbandpass (15) jeweils eine Durchlassbandbreite aufweisen;
- es ist ferner eine Frequenzumsetzeinrichtung vorgesehen, worüber die Satellitensignale in Zwischenfrequenzsignale umsetzbar sind;
- ein Zwischenfrequenzverstärker (16) zum Verstärken des Zwischenfrequenzsignals, der über die Signalleitung (11) mit dem Ausgangsbandpass (15) verbunden ist,
- in dem Gehäuse ist ferner ein über die Signalleitung (11) mit dem Zwischenfrequenzverstärker (16) verbundener Tuner (40) angeordnet, der das Zwischenfrequenzsignal in ein Basisbandsignal konvertiert;
- in dem Gehäuse ist ein über die Signalleitung (11) mit dem Tuner (40) verbundener Demodulator (50) zum Demodulieren des Basisbandsignals und Erzeugen eines Datensignals angeordnet; und
- in dem Gehäuse ist eine über die Signalleitung (11) mit dem Demodulator (50) verbundene Ethernet-Schnittstelle (70) zum Austausch der Datensignale angeordnet;
- die Durchlassbandbreiten des Eingangsbandpasses (13) und des Ausgangsbandpasses (15) sind gleich groß oder größer als die Satellitensignalbandbreite, wobei diese 2,05 GHz beträgt;
- der Tuner ist dazu als Breitbandtuner (40) zur Verarbeitung der Signale in der Durchlassbandbreite ausgestaltet;
- die Frequenzumsetzeinrichtung umfasst einen Lokaloszillator (30), der ein Lokaloszillatorsignal mit einer Lokaloszillatorfrequenz erzeugt;
- die Frequenzumsetzeinrichtung umfasst ferner einen Mischer (14), der zwischen dem Eingangsbandpass (13) und dem Ausgangsbandpass (15) angeordnet und mit diesen über die Signalleitung (11) verbunden ist, wobei der Mischer (14) ferner mit dem Lokaloszillator (30) verbunden ist, zum Mischen des Satellitensignals mit dem Lokaloszillatorsignal und Erzeugen eines Zwischenfrequenzsignals;
- das Speisesystem wird über Ethernet-Schnittstelle (70) mit elektrischer Energie versorgt.

2. Speisesystem nach Anspruch 1, **dadurch gekennzeichnet, dass** der Breitbandtuner (40) so aufgebaut ist, dass er das vom Zwischenfrequenzverstärker (16) ausgegebene Zwischenfrequenzsignal eines Transponders in ein Basissignal konvertiert und I- und Q-Signale erzeugt, die vorzugsweise jeweils die halbe Durchlassbandbreite aufweisen.

3. Speisesystem nach Anspruch 1 oder 2, **dadurch gekennzeichnet, dass** in dem Gehäuse ferner folgende Bauteile angeordnet sind:
- eine in den Hohlleiter (1) ragende zweite Auskoppeleinrichtung (20), mittels der in einer zweiten Polarisationsebene ausgestrahlte elektromagnetische Wellen des Satellitensignals empfangbar sind;
- ein zweiter Hochfrequenzverstärker (22) zum Verstärken des Satellitensignals, der über eine zweite Signalleitung (21) mit der zweiten Auskoppeleinrichtung (20) verbunden ist;
- ein zweiter Eingangsbandpass (23) und ein zweiter Ausgangsbandpass (25), die über die zweite Signalleitung (21) mit dem zweiten Hochfrequenzverstärker (22) seriell verbunden sind, wobei der zweite Eingangsbandpass (23) und der zweite Ausgangsbandpass (25) jeweils die Durchlassbandbreite aufweisen, die mindestens 70% der Satellitensignalbandbreite beträgt;
- ein zweiter Mischer (24), der zwischen dem zweiten Eingangsbandpass (23) und dem zweiten Ausgangsbandpass (25) angeordnet und mit diesen über die zweite Signalleitung (21) verbunden ist, wobei der zweite Mischer (24) ferner mit dem Lokaloszillator (30) verbunden ist, zum Mischen des Satellitensignals mit dem Lokaloszillatorsignal und Erzeugen eines zweiten Zwischenfrequenzsignals; und
- ein zweiter Zwischenfrequenzverstärker. (26) zum Verstärken des zweiten Zwischenfrequenzsignals, der über die zweite Signalleitung (21) mit dem zweiten Ausgangsbandpass (25) verbunden ist,
wobei das Speisesystem folgende Merkmale aufweist:
- der Breitbandtuner (40) ist zusätzlich über die zweite Signalleitung (21) mit dem zweiten Zwischenfrequenzverstärker (26) verbunden, und der Breitbandtuner (40) konvertiert das zweite Zwischenfrequenzsignal in ein zweites Basisbandsignal;
- der Demodulator (50) ist zusätzlich über die zweite Signalleitung (21) mit dem Breitbandtuner (40) verbunden zum Demodulieren des zweiten Basisbandsignals und zum Erzeugen eines zweiten Datensignals; und
- die Ethernet-Schnittstelle (70) ist ferner über die zweite Signalleitung (21) mit dem Demodulator (50) zum Austausch der zweiten Datensignale verbunden.

4. Speisesystem nach Anspruch 3, **dadurch gekennzeichnet, dass** die Durchlassbandbreiten des zweiten Eingangsbandpasses (23) und des zweiten Ausgangsbandpasses (25) gleich groß oder größer als die Satellitensignalbandbreite sind.

5. Speisesystem nach einem der Ansprüche 3 oder 4, **dadurch gekennzeichnet, dass** das Speisesystem ferner einen Orthomoden-Transducer (2) zum Aufspalten des Satellitensignals in eine horizontal polarisierte Komponente und eine vertikal polarisierte Komponente umfasst.

6. Speisesystem nach Anspruch 1 oder 2, **dadurch gekennzeichnet, dass** das Speisesystem ferner einen Back-end-Prozessor (60) umfasst, der zwischen dem Demodulator (50) und der Ethernet-Schnittstelle (70) angeordnet und mit diesen verbunden ist, wobei der Backend-Prozessor (60) dazu ausgebildet ist, das Datensignal in Datentransportströme zu demultiplexen.

7. Speisesystem nach einem der Ansprüche 3 bis 5, **dadurch gekennzeichnet, dass** das Speisesystem ferner einen Backend-Prozessor (60) umfasst, der zwischen dem Demodulator (50) und der Ethernet-Schnittstelle (70) angeordnet und mit diesen verbunden ist, wobei der Backend-Prozessor (60) dazu ausgebildet ist, das Datensignal und das zweite Datensignal in Datentransportströme zu demultiplexen.

8. Speisesystem nach einem der Ansprüche 1 bis 7, **dadurch gekennzeichnet, dass** das Speisesystem ferner einen Switch umfasst, der zwischen dem Backend-Prozessor (60) und der Ethernet-Schnittstelle (70) angeordnet ist und mit diesen verbunden ist, wobei der Switch dazu ausgebildet ist, die Datentransportströme zu einem Gesamtdatentransportstrom zusammenzufassen.

9. Speisesystem nach einem der vorangehenden Ansprüche, **dadurch gekennzeichnet, dass** das Speisesystem ferner eine physikalische Schnittstelle umfasst, die zwischen dem Demodulator (50) und der Ethernet-Schnittstelle (70) angeordnet ist und mit diesen verbunden ist, wobei die physikalische Schnittstelle dazu ausgebildet ist, die Datensignale an ein zum Datenaustausch verwendetes Übertragungsmedium anzupassen.

## Claims

1. Feed system for receiving television and/or radio programmes which are broadcast via satellite and transmitted by means of satellite signals which consist of electromagnetic waves and are broadcast from satellites at a satellite signal bandwidth, wherein the feed system comprises a waveguide (1) and a housing in which the following components are arranged:
• a decoupling device (10) which protrudes into the waveguide (1) and by means of which a satellite signal broadcast from satellites can be received;
• a radio frequency amplifier (12) which is intended for amplifying the satellite signal and connected to the decoupling device (10) via a signal line (11); an input bandpass filter (13) and an output bandpass filter (15), which are connected in series to the radio frequency amplifier (12) via the signal line (11), wherein the input bandpass filter (13) and the output bandpass filter (15) each have a pass bandwidth;
• a frequency conversion device is also provided, by means of which the satellite signals can be converted into intermediate frequency signals;
• an intermediate frequency amplifier (16) which is intended for amplifying the intermediate frequency signal and is connected to the output bandpass filter (15) via the signal line (11),
• a tuner (40) which is connected to the intermediate frequency amplifier (16)
• via the signal line (11) and converts the intermediate frequency signal into a baseband signal is also arranged in the housing; a demodulator (50) which is connected to the tuner (40) via the signal line (11) is arranged in the housing for demodulating the baseband signal and generating a data signal; and
• an Ethernet interface (70) which is connected to the demodulator (50) via the signal line (11) is arranged in the housing for exchanging the data signals;
• the pass bandwidths of the input bandpass filter (13) and the output bandpass filter (15) are equal to or greater than the satellite signal bandwidth, wherein said satellite signal bandwidth is 2.05 GHz;
• the tuner is designed as a broadband tuner (40) for processing the signals in the pass bandwidth;
• the frequency conversion device comprises a local oscillator (30), which generates a local oscillator signal having a local oscillator frequency;
• the frequency conversion device also comprises a mixer (14), which is arranged between the input bandpass filter (13) and the output bandpass filter (15) and connected thereto via the signal line (11), wherein the mixer (14) is also connected to the local oscillator (30) for mixing the satellite signal with the local oscillator signal and generating an intermediate frequency signal;
• the feed system is supplied with electrical energy by the Ethernet interface (70).

2. Feed system according to claim 1, **characterised in that** the broadband tuner (40) is constructed so as to convert the intermediate frequency signal of a transponder, which signal is emitted by the intermediate frequency amplifier (16), into a base signal and to generate I and Q signals which preferably each have the half pass bandwidth.

3. Feed system according to either claim 1 or claim 2, **characterised in that** the following components are also arranged in the housing:
• a second decoupling device (20) which protrudes into the waveguide (1) and by means of which electromagnetic waves of the satellite signal that are broadcast in a second polarisation plane can be received;
• a second radio frequency amplifier (22) which is intended for amplifying the satellite signal and is connected to the second decoupling device (20) via a second signal line (21);
• a second input bandpass filter (23) and a second output bandpass filter (25), which are connected in series to the second radio frequency amplifier (22) via the second signal line (21), the second input bandpass filter (23) and the second output bandpass filter (25) each having the pass bandwidth which is at least 70% of the satellite signal bandwidth;
• a second mixer (24), which is arranged between the second input bandpass filter (23) and the second output bandpass filter (25) and is connected thereto via the second signal line (21), the second mixer (24) also being connected to the local oscillator (30) for mixing the satellite signal with the local oscillator signal and generating a second intermediate frequency signal; and
• a second intermediate frequency amplifier (26) which is intended for amplifying the second intermediate frequency signal and is connected to the second output bandpass filter (25) via the second signal line (21),
• the feed system having the following features:
• the broadband tuner (40) is additionally connected to the second intermediate frequency amplifier (26) via the second signal line (21), and the broadband tuner (40) converts the second intermediate frequency signal into a second baseband signal;
• the demodulator (50) is additionally connected to the broadband tuner (40) via the second signal line (21) for demodulating the second baseband signal and generating a second data signal; and the Ethernet interface (70) is also connected to the demodulator (50) via the second signal line (21) for exchanging the second data signals.

4. Feed system according to claim 3, **characterised in that** the pass bandwidths of the second input bandpass filter (23) and the second output bandpass filter (25) are equal to or greater than the satellite signal bandwidth.

5. Feed system according to either claim 3 or claim 4, **characterised in that** the feed system also comprises an orthomode transducer (2) for splitting the satellite signal into a horizontally polarised component and a vertically polarised component.

6. Feed system according to either claim 1 or claim 2, **characterised in that** the feed system also comprises a back-end processor (60), which is arranged between the demodulator (50) and the Ethernet interface (70) and connected thereto, the back-end processor (60) being designed so as to demultiplex the data signal into data transport streams.

7. Feed system according to any of claims 3 to 5, **characterised in that** the feed system also comprises a back-end processor (60), which is arranged between the demodulator (50) and the Ethernet interface (70) and connected thereto, the back-end processor (60) being designed so as to demultiplex the data signal and the second data signal into data transport streams.

8. Feed system according to any of claims 1 to 7, **characterised in that** the feed system also comprises a switch, which is arranged between the back-end processor (60) and the Ethernet interface (70) and is connected thereto, the switch being designed so as to combine the data transport streams into one overall data transport stream.

9. Feed system according to any of the preceding claims, **characterised in that** the feed system also comprises a physical interface, which is arranged between the demodulator (50) and the Ethernet interface (70) and is connected thereto, the physical interface being designed so as to adapt the data signals to a transmission medium used for data exchange.

## Revendications

1. Système d'alimentation destiné à la réception de programmes radio et/ou télévisés émis par satellite et transmis à l'aide de signaux satellites qui sont constitués d'ondes électromagnétiques et émis par le satellite avec une largeur de bande de signal satellite, le système d'alimentation comprenant un guide d'onde (1) et un boîtier dans lequel sont agencés les composants suivants :
- un dispositif de découplage (10) faisant saillie dans le guide d'onde (1) et permettant de recevoir un signal satellite émis par le satellite ;
- un amplificateur de hautes fréquences (12) destiné à l'amplification du signal satellite et connecté au dispositif de découplage (10) par le biais d'une ligne de signaux (11) ;
- un filtre passe-bande d'entrée (13) et un filtre passe-bande de sortie (15) qui sont connectés en série à l'amplificateur de hautes fréquences (12) par le biais de la ligne de signaux (11), le filtre passe-bande d'entrée (13) et le filtre passe-bande de sortie (15) présentant chacun une largeur de bande passante ;
- il est en outre prévu un dispositif de conversion de fréquence, par le biais duquel les signaux satellites peuvent être convertis en signaux de fréquence intermédiaire ;
- un amplificateur de fréquence intermédiaire (16) destiné à l'amplification du signal de fréquence intermédiaire et connecté au filtre passe-bande de sortie (15) par le biais de la ligne de signaux (11) ;
- il est en outre prévu, dans le boîtier, un syntoniseur (40) connecté à l'amplificateur de fréquence intermédiaire (16) par le biais de la ligne de signaux (11), lequel convertit le signal de fréquence intermédiaire en un signal de bande de base ;
- le boîtier contient également un démodulateur (50) qui est connecté au syntoniseur (40) par le biais de la ligne de signaux (11) et est destiné à démoduler le signal de bande de base et à produire un signal de données ; et
- le boîtier contient également une interface Ethernet (70) qui est connectée au démodulateur (50) par le biais de la ligne de signaux (11) et est destinée à l'échange de signaux de données ;
- les largeurs de bande passante du filtre passe-bande d'entrée (13) et du filtre passe-bande de sortie (15) sont de taille égale ou supérieure à la largeur de bande de signal satellite, celle-ci étant de 2,05 GHz ;
- le syntoniseur est conçu en tant que syntoniseur à large bande (40) pour traiter les signaux dans la largeur de bande passante ;
- le dispositif de conversion de fréquence comprend un oscillateur local (30) qui produit un signal d'oscillateur local avec une fréquence d'oscillateur local ;
- le dispositif de conversion de fréquence comprend en outre un mélangeur (14) qui est disposé entre le filtre passe-bande d'entrée (13) et le filtre passe-bande de sortie (15) et est connecté à ceux-ci par le biais de la ligne de signaux (11), le mélangeur (14) étant en outre connecté à l'oscillateur local (30) afin de mélanger le signal satellite au signal d'oscillateur local et de produire un signal de fréquence intermédiaire ;
- le système d'alimentation est alimenté électriquement par le biais de l'interface Ethernet (70).

2. Système d'alimentation selon la revendication 1, **caractérisé en ce que** le syntoniseur à large bande (40) est conçu de manière à convertir en signal de base un signal de fréquence intermédiaire de transpondeur émis par l'amplificateur de fréquence intermédiaire (16) et à produire des signaux I et Q qui présentent de préférence chacun la moitié de la largeur de bande passante.

3. Système d'alimentation selon la revendication 1 ou 2, **caractérisé en ce que** le boîtier contient en outre les composants suivants :
- un deuxième dispositif de découplage (20) faisant saillie dans le guide d'onde (1), au moyen duquel peuvent être reçues des ondes électromagnétiques du signal satellite émises dans un deuxième plan de polarisation ;
- un deuxième amplificateur de haute fréquence (22) destiné à amplifier le signal satellite et connecté au deuxième dispositif de découplage (20) par le biais d'une deuxième ligne de signaux (21) ;
- un deuxième filtre passe-bande d'entrée (23) et un deuxième filtre passe-bande de sortie (25) qui sont connectés en série au deuxième amplificateur de haute fréquence (22) par le biais de la deuxième ligne de signaux (21), le deuxième filtre passe-bande d'entrée (23) et le deuxième filtre passe-bande de sortie (25) présentant chacun une largeur de bande passante faisant au moins 70 % de la largeur de bande de signal satellite ;
- un deuxième mélangeur (24) qui est disposé entre le deuxième filtre passe-bande d'entrée (23) et le deuxième filtre passe-bande de sortie (25) et est connecté à ceux-ci par le biais de la deuxième ligne de signaux (21), le deuxième mélangeur (24) étant en outre connecté à l'oscillateur local (30) afin de mélanger le signal satellite au signal d'oscillateur local et de produire un deuxième signal de fréquence intermédiaire ; et
- un deuxième amplificateur de fréquence intermédiaire (26) destiné à l'amplification du deuxième signal de fréquence intermédiaire et connecté au deuxième filtre passe-bande de sortie (25) par le biais de la deuxième ligne de signaux (21),
le système d'alimentation présentant les caractéristiques suivantes :
- le syntoniseur à large bande (40) est en outre connecté au deuxième amplificateur de fréquence intermédiaire (26) par le biais de la deuxième ligne de signaux (21) et le syntoniseur à large bande (40) convertit le deuxième signal de fréquence intermédiaire en un deuxième signal de bande de base ;
- le démodulateur (50) est en outre connecté au syntoniseur à large bande (40) par le biais de la deuxième ligne de signaux (21) afin de démoduler le deuxième signal de bande de base et de produire un deuxième signal de données ; et
- l'interface Ethernet (70) est en outre connectée au démodulateur (50) par le biais de la deuxième ligne de signaux (21) en vue de l'échange des deuxièmes signaux de données.

4. Système d'alimentation selon la revendication 3, **caractérisé en ce que** les largeurs de bande passante du deuxième filtre passe-bande d'entrée (23) et du deuxième filtre passe-bande de sortie (25) sont de taille égale ou supérieure à la largeur de bande de signal satellite.

5. Système d'alimentation selon l'une des revendications 3 et 4, **caractérisé en ce que** le système d'alimentation comprend en outre un transducteur orthomode (2) destiné à la décomposition du signal satellite en une composante à polarisation horizontale et une composante à polarisation verticale.

6. Système d'alimentation selon la revendication 1 ou 2, **caractérisé en ce que** le système d'alimentation comprend en outre un processeur principal (60) qui est disposé entre le démodulateur (50) et l'interface Ethernet (70) et qui est connecté à ceux-ci, le processeur principal (60) étant conçu pour démultiplexer le signal de données en flux de transport de données.

7. Système d'alimentation selon l'une des revendications 3 à 5, **caractérisé en ce que** le système d'alimentation comprend en outre un processeur principal (60) qui est disposé entre le démodulateur (50) et l'interface Ethernet (70) et qui est connecté à ceux-ci, le processeur principal (60) étant conçu pour démultiplexer le signal de données et le deuxième signal de données en flux de transport de données.

8. Système d'alimentation selon l'une des revendications 1 à 7, **caractérisé en ce que** le système d'alimentation comprend en outre un commutateur qui est disposé entre le processeur principal (60) et l'interface Ethernet (70) et qui est connecté à ceux-ci, le commutateur étant conçu pour regrouper les flux de transport de données en un flux de transport de données global.

9. Système d'alimentation selon l'une des revendications précédentes, **caractérisé en ce que** le système d'alimentation comprend en outre une interface physique qui est disposée entre le démodulateur (50) et l'interface Ethernet (70) et qui est connectée à ceux-ci, l'interface physique étant conçue pour adapter les signaux de données à un support de transmission servant à l'échange de données.
